# EUROPÄISCHE PATENTSCHRIFT

(11) **EP 2 550 166 B1**
(45) Veröffentlichungstag und Bekanntmachung des Hinweises auf die Patenterteilung: **07.05.2014**
(21) Anmeldenummer: 11709644.6
(22) Anmeldetag: 17.03.2011
(51) Int. Cl.: B42D 15/00

(54) **SICHERHEITSPAPIER, WERTDOKUMENT ODER DERGLEICHEN UND HERSTELLUNGSVERFAHREN DAFÜR**
SECURITY PAPER, SECURITY DOCUMENT OR SIMILAR AND PRODUCTION METHOD THEREFOR
PAPIER OU DOCUMENT DE SÉCURITÉ OU SIMILAIRE ET SON PROCÉDÉ DE FABRICATION

(30) Priorität: 24.03.2010 DE 102010012495
(43) Veröffentlichungstag der Anmeldung: 30.01.2013
(73) Patentinhaber: Giesecke & Devrient GmbH, 81677 München (DE)
(72) Erfinder: RAUCH, Andreas, 82441 Ohlstadt (DE)
(86) Internationale Anmeldenummer: PCT/EP2011/001329
(87) Internationale Veröffentlichungsnummer: WO 2011/116903

(56) Entgegenhaltungen:
- WO-A2-2006/021551
- DE-A1- 4 334 847
- DE-A1-102004 014 778
- DE-A1-102007 023 560
- DE-A1-102008 029 638

## Beschreibung

Die Erfindung bezieht sich auf Sicherheitspapieren Wertdokumente, mit einem eine Vorderseite und eine Rückseite aufweisenden Träger, einer auf den Träger aufgebrachten Kaschierung und einer Optikstruktur, die eine Oberseite, eine Unterseite und ein optisches Element umfasst, und die ein von der Oberseite visuell wahrnehmbares Motiv erzeugt.

Die Erfindung bezieht sich weiter auch auf ein Herstellungsverfahren für Sicherheitspapiere, Wertdokumente, bei dem ein eine Vorderseite und eine Rückseite aufweisender Träger bereitgestellt wird, eine Optikstruktur bereitgestellt wird, die eine Oberseite, eine Unterseite und ein optisches Element umfasst, und ein von der Oberseite visuell wahrnehmbares Merkmal erzeugt, und auf den Träger eine Kaschierung aufgebracht wird.

Zu schützende Gegenstände werden häufig mit einem Sicherheitselement ausgestattet, das eine Überprüfung der Echtheit des Gegenstandes erlaubt und zugleich als Schutz vor unerlaubter Reproduktion dient.

Zu schützende Gegenstände sind beispielsweise Sicherheitspapiere, Ausweis- und Wertdokumente (wie z.B. Banknoten, Chipkarten, Pässe, Identifikationskarten, Ausweiskarten, Aktien, Anleihen, Urkunden, Gutscheine, Schecks, Eintrittskarten, Kreditkarten, Gesundheitskarten, ...) sowie Produktsicherungselemente, wie z.B. Etiketten, Siegel, Verpackungen.

Die Fälschungssicherheit eines Sicherheitselementes ist dann besonders groß, wenn das Sicherheitselement wahrnehmbare Motive zeigt, die durch einen optischen Effekt erzeugt werden, der mit einem kopierten Motiv nicht reproduziert werden kann.

Als besonders fälschungssicher hat sich eine Kombination von Mikrostrukturelementen mit darüberliegenden Mikrolinsen erwiesen, welche die Mikrostrukturelemente vergrößert abbilden. Hierbei kann der sogenannte Moire-Effekt verwendet werden. Solche Sicherheitselemente werden deshalb auch als "Modulo-Mapping" oder "Moiré-Magnifier" bezeichnet. Eine exemplarische Schilderung eines solchen Sicherheitselementes findet sich in der WO 2008/031170 A1, gemäß der die Mikrolinsen und die Mikrostrukturen durch Verwendung eines prägbaren Lackes erzeugt werden. Derartige Optikstrukturen sind mit herkömmlichen Kopiervorgängen nicht reproduzierbar, da die optische Abbildung insbesondere blickwinkelabhängig gestaltet sein kann. Bekannt ist hierfür z.B. ein orthoparallaktischer Effekt.

Für diese Fälschungssicherheit ist allerdings eine optische Abbildung erforderlich, weshalb optische Elemente, beispielsweise in Form der genannten Mikrolinse, nötig sind. Deren abbildende Wirkung bedingt in der Regel, dass die optischen Elemente, z.B. die Mikrolinsen, eine unebene Oberfläche haben. Die Vorderseite der Optikstruktur ist deshalb in der Regel nicht plan. Eine unerwünschte Reproduktion der optischen Elemente durch Abformen der Oberfläche ist deshalb nicht auszuschließen.

DE 4334847 A1 beschreibt ein Wertdokument nach dem Oberbegriff des Anspruchs 1 mit einem Fenster, über dem ein transmissiv wirksames diffraktives Sicherheitselement, das eine Diffraktionsstruktur aufweisen kann, angeordnet ist. Ein ähnlicher Aufbau ist aus den DE 102004014778 A1, DE 102007023560 A1 sowie WO 2006/021551 A2 bekannt, die jeweils in Transmission wirksame, diffraktive Strukturen bei einer Banknote über einem Fenster anordnen.

Aus der DE 102008029638 A1 ist ein Sicherheitselement mit einem Mikrolinsenarray bekannt.

Der Erfindung liegt deshalb die Aufgabe zugrunde, ein Sicherheitselement der genannten Art so weiterzubilden, dass die Fälschungssicherheit erhöht ist.

Diese Aufgabe wird gelöst durch ein Sicherheitspapier, Wertdokument gemäß Anspruch 1. Es hat einen eine Vorderseite und eine Rückseite aufweisenden Träger, eine auf den Träger aufgebrachte Kaschierung und eine Optikstruktur, die ein optisches Element umfasst, die eine Unter- und eine Oberseite aufweist, und ein von der Oberseite visuell wahrnehmbares Motiv erzeugt, wobei der Träger mindestens ein Fenster aufweist, die Optikstruktur an der Rückseite des Trägers über das Fenster gelegt ist, wobei sie mit ihrer Oberseite zur Vorderseite hin liegt, so dass das Motiv von der Vorderseite durch das Fenster visuell wahrnehmbar ist, und die Kaschierung auf der Rückseite angebracht ist und die Optikstruktur an deren Unterseite überdeckt.

Die Aufgabe wird ebenfalls gelöst durch ein Herstellungsverfahren für Sicherheitspapiere, Wertdokumente gemäß Anspruch 5. Es wird ein eine Vorderseite und eine Rückseite aufweisender Träger bereitgestellt, eine Optikstruktur bereitgestellt, die eine Mikrostruktur und ein optisches Element umfasst und eine Ober- und eine Unterseite aufweist, und ein von dieser Oberseite aus visuell wahrnehmbares Motiv erzeugt, und es wird auf den Träger eine Kaschierung aufgebracht, wobei der bereitgestellte Träger mindestens ein Fenster aufweist oder mit mindestens einem Fenster versehen wird, die Optikstruktur an der Rückseite des Trägers über das Fenster gelegt wird, wobei die Optikstruktur mit ihrer Oberseite zur Vorderseite hinweisend liegt, so dass das Motiv von der Vorderseite durch das Fenster visuell wahrnehmbar ist, und die Kaschierung auf der Rückseite des Trägers und die Optikstruktur an deren Unterseite überdeckend angebracht wird.

In der nachfolgenden Beschreibung der Erfindung sowie in der oben stehenden Definition der Erfindung werden die unterschiedlichen Seiten des Trägers und der Optikstruktur durch verschiedene Begriffe unterschieden. Der Träger hat eine Vorder- und eine Rückseite, die Optikstruktur eine Ober- und eine Unterseite. Diese Begriffswahl dient der begrifflichen Unterscheidung der Deckflächen von Träger und Optikstruktur und soll ansonsten keine technische Einschränkung bedeuten.

Die Erfindung sieht also vor, dass die Optikstruktur, welche das besonders fälschungssichere Motiv erzeugt, auf der Rückseite des Sicherheitselementes so aufgebracht wird, dass ihre Oberseite und damit das von der Optikstruktur erzeugte Motiv durch ein Fenster im Sicherheitselement bei Betrachtung von der Vorderseite des Sicherheitselementes aus sichtbar sind. Zugleich ist von der Rückseite des Trägers her das Optikelement durch die Kaschierung abgedeckt. Dieser Aufbau erlaubt es, das Optikelement (beispielsweise umfassend einen Moiré-Magnifier oder einen Modulo-Mapper oder andere optisch wirksame Strukturen) in ein Sicherheitselement einzubetten. Die Unterseite der Optikstruktur ist abgedeckt, was einen Zugriff für unerlaubte Reproduktion, z. B. durch Abformung, erschwert. Die Unterseite der Optikstruktur ist weiter dadurch gegen mechanische Beeinflussung und chemische Beeinflussung geschützt.

Das Gleiche gilt für die Oberseite der Optikstruktur. Diese liegt im Fenster und kann somit ebenfalls nur sehr erschwert abgeformt werden. Zugleich ist sie gegen Verschmutzung o.ä. geschützt, was insbesondere bei an der Oberseite vorgesehenen optischen Elementen, die räumlich vorstehen, z. B. bei Mikrolinsenelementen, vorteilhaft ist.

Die Optikstruktur weist an ihrer Oberseite optische Elemente auf. Bei diesen optischen Elementen handelt es sich um ein Mikrolinsenarray, das mit von der Oberseite aus gesehen darunterliegenden Mikrostrukturen zusammenwirkt. Auf diese Weise kann ein Moiré-Magnifier oder ein Modulo-Mapping-Element, wie es aus WO 2009/000528 bekannt ist, in der Optikstruktur realisiert werden. Derartige Elemente sind erfahrungsgemäß besonders fälschungssicher. Hinsichtlich der 3D-Struktur kann insbesondere die Struktur verwendet werden, die in der DE 10 2009 056 934 offenbart ist.

Zur gesteigerten Fälschungssicherheit ist es möglich, Mikrostrukturen, die an der Unterseite der Optikstruktur durch die Kaschierung eingebettet sind, farbig auszugestalten oder einzufärben. Dies kann durch Farbfüllung, wie in WO 2005/052650 beschrieben, Mikrotiefdruck, wie in DE 10 2006 029 852 beschrieben, oder durch Füllen mit Nanopartikeln oder Nanostrukturen geschehen. Auch ist es möglich, Mikrostrukturen mit einer transparenten oder semitransparenten Metallisierung oder mit einem Schichtsystem zu versehen, das blickwinkelabhängige Farbeigenschaften bewirkt (sogenannter Color-Shift). Weiter ist es möglich, die Mikrostrukturen mit einem Lacksystem einzubetten, welches zwischen den Mikrostrukturen und der Einbettung einen Brechungsindexunterschied von mindestens 0,3 aufweist.

Die Optikstruktur kann besonders bevorzugt in Form eines separat hergestellten Streifens vorgesehen werden, der dann auf dem Träger aufgebracht wird. Zur weiteren Fälschungssicherheit ist es dabei von Vorteil, neben der Optikstruktur auch noch an anderen Stellen ein weiteres Sicherheitselement in diesem Streifen vorzusehen, z.B. ein zusätzliches Hologramm. Dieses ist dann nur von der Rückseite aus sichtbar, da es sich nicht über dem Fenster befindet.

Natürlich kann auch ein Streifen verwendet werden, der mehrere Optikstrukturen aufweist, wenn im Träger dazu passend entsprechende mehrere Fenster ausgebildet sind.

Die erfindungsgemäße Überdeckung der Optikstruktur an der Rückseite des Trägers hat als weiteren Vorteil, dass ein solcher Streifen gut bedruckbar ist, da eine einheitliche Druckannahmeschicht zur Verfügung steht.

Das Sicherheitselement kann insbesondere als Sicherheitsfaden, Aufreißfaden, Sicherheitsband, Sicherheitsstreifen, Patch oder als Etikett zum Aufbringen auf ein Sicherheitspapier, Wertdokument oder dergleichen ausgebildet sein.

Unter dem Begriff Sicherheitspapier wird hier insbesondere die noch nicht umlauffähige Vorstufe zu einem Wertdokument verstanden, die neben dem erfindungsgemäßen Sicherheitselement beispielsweise auch weitere Echtheitsmerkmale (wie z.B. im Volumen vorgesehene Lumineszenzstoffe) aufweisen kann. Unter Wertdokumenten werden hier einerseits aus Sicherheitspapieren hergestellte Dokumente verstanden. Andererseits können Wertdokumente auch sonstige Dokumente und Gegenstände sein, die mit dem erfindungsgemäßen Sicherheitsmerkmal versehen werden können, damit die Wertdokumente nicht kopierbare Echtheitsmerkmale aufweisen, wodurch eine Echtheitsüberprüfung möglich ist und zugleich unerwünschte Kopien verhindert werden.

Das erfindungsgemäße Herstellungsverfahren kann so weitergebildet werden, dass die beschriebenen bevorzugten Ausbildungen und Ausführungsformen des Sicherheitselementes hergestellt werden.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Nachfolgend wird die Erfindung beispielshalber anhand der beigefügten Zeichnungen, die auch erfindungswesentliche Merkmale offenbaren, noch näher erläutert ist. Es zeigen:
- Fig. 1: eine Draufsicht einer Banknote mit einem Sicherheitselement 1 von der Vorderseite,
- Fig. 2: eine Draufsicht von der Rückseite,
- Fig. 3: einen Schnitt entlang der Linie A-A der Fig. 2 und
- Fig. 4: einen Schnitt entlang der Linie B-B der Fig. 2.

Die Figuren sind zur besseren Darstellbarkeit nicht maßstabstreu dargestellt. Ferner sind teilweise Schraffuren nicht eingezeichnet, um den Aufbau des entsprechenden Sicherheitselementes übersichtlicher darstellen zu können. Im Übrigen tragen Elemente, die sich in verschiedenen Ausführungsformen funktionell und/ oder strukturell gleichen oder entsprechen, in allen Figuren jeweils dasselbe Bezugszeichen, um Beschreibungswiederholungen zu vermeiden. In der Beschreibung wird eine Seite als Vorderseite, die andere als Rückseite bezeichnet. Zur Unterscheidung wird eine Seite einer Optikstrüktur als Unterseite, die andere als Oberseite bezeichnet. Diese Konvention dient lediglich dem einfacheren Verständnis und soll keine Einschränkung hinsichtlich Aufbau und/oder Anwendung des Sicherheitselementes sein.

Fig. 1 zeigt in Draufsicht eine Banknote 1, von deren Vorderseite 2 aus gesehen. Auf der Vorderseite 2 der Banknote 1 ist ein Motiv 3 erkennbar, das sich in einem Fenster 4 der Banknote 1 befindet.

Fig. 2 zeigt die Banknote 1 von deren Rückseite 5. Auf diese Rückseite 5 ist ein Streifen 6 aufgebracht, der unter anderem das Fenster 4 überdeckt. Dieser Streifen 6 umfasst eine Optikstruktur, die nachfolgend anhand der Schnittdarstellung der Fig. 3 erläutert wird, welche einen Schnitt entlang der Linie A-A der Fig. 2 zeigt. Die Lage der Optikstruktur und damit des Fensters 4 ist gestrichelt in die Figur eingetragen.

Die Banknote 1 ist auf einem Träger 7 aufgebaut, in den das Fenster 4 eingebracht wird (z. B. durch Stanzen), vorzugsweise nachdem auf die Vorderseite 2 eine Folie aufkaschiert wurde. Diese Kaschierung ist jedoch nur dann erforderlich, wenn an der Vorderseite eine entsprechende Folie gewünscht wird. Die Struktur der Vorderseite 2 ist ansonsten ohne Belang für das hier beschriebene Sicherheitselement. Dann wird an der Rückseite 5 des Trägers 7 der Streifen 6 derart aufgebracht, dass die Optikstruktur 8 über dem Fenster 4 zu liegen kommt.

Das Optikelement 8 des Streifens 6 ist wie folgt aufgebaut. Es weist an seiner Oberseite 15 Mikrolinsen 9 auf, die beispielsweise durch Prägen einer geeigneten Kunststoffschicht erzeugt wurden. Die Mikrolinsen 9 befinden sich über einem Abstandsmaterial 10, das optisch transparent ist und beispielsweise ebenfalls durch eine Kunststofffolie realisiert ist. An der Rückseite der der Oberseite 15 gegenüberliegenden Unterseite 14 des Optikelementes 8 befinden sich Mikrostrukturelemente 11. Die geometrische Anordnung bzw. die Ausbildung der Mikrostrukturelemente 11 und das Muster, in dem die Mikrolinsen 9 angeordnet sind, sind so aufeinander abgestimmt, dass sich bei der Betrachtung von der Oberseite ein wahrnehmbares Motiv ergibt. Das Optikelement 8 kann so beispielsweise einen bekannten Moiré-Magnifier realisieren.

Nachdem der Streifen 6 an der Rückseite 5 des Trägers 7 so aufgelegt ist, dass die Optikstruktur 8 mit ihrer Oberseite 15, d.h. der Seite mit den Mikrolinsen 9, über das Fenster gelegt ist, wird auf der Rückseite 5 eine Kaschierung mittels eines Kaschierlacks 12a sowie einer Folie 13a vorgesehen. Diese Kaschierung wird so auf die Rückseite 5 aufgebracht, dass die Unterseite 14 der Optikstruktur 8 überdeckt ist, diese also nicht frei liegt. Die Kaschierung mittels Kaschierlack 12a und Folie 13a kann dabei der Kaschierung mittels Kaschierlack 12b und Folie 13b an der Vorderseite 2 der Banknote 1 entsprechen.

Fig. 4 zeigt eine Schnittdarstellung ähnlich der Fig. 3, jedoch entlang der Linie B-B der Fig. 2, d.h. in einer Schnittebene, welche nicht durch die Optikstruktur 8 läuft. Wie Fig. 4 zeigt, besteht der Streifen 6 in diesen Bereichen im Wesentlichen ausschließlich aus der Folie, welche im Bereich der Optikstruktur als Abstandshalter 10 dient. Zusätzlich ist an der Folie noch eine Hologrammstruktur 16 ausgebildet, die bei geeigneter Transparenz der Kaschierung (Schichten 12a und 13a) von der Rückseite 5 der Banknote 1 her sichtbar ist. Der Streifen 6 bewirkt auf diese Art und Weise nicht nur ein an der Vorderseite sichtbares Motiv, welches durch die Optikstruktur 8 erzeugt wird, sondern zugleich auch ein an der Rückseite durch die Hologrammstruktur 16 bereitgestelltes Motiv.

## Patentansprüche

1. Sicherheitspapier oder Wertdokument mit
- einem eine Vorderseite (2) und eine Rückseite (5) aufweisenden Träger (7),
- einer auf den Träger (7) aufgebrachten Kaschierung (13a, 12a) und
- einer Optikstruktur (8), die eine Oberseite (15) und eine Unterseite (14) und ein an der Oberseite liegendes optisches Element (9) umfasst, und ein von der Oberseite (15) visuell wahrnehmbares Motiv (3) erzeugt,
- wobei der Träger (7) mindestens ein Fenster (4) aufweist,
**dadurch gekennzeichnet, dass**
- die Optikstruktur (8) an ihrer Oberseite (15) ein Mikrolinsenarray (9) und eine von der Oberseite (15) gesehen darunter liegende Mikrostruktur (11) aufweist, die zusammen mit dem Mikrolinsenarray (9) das Motiv (3) erzeugt, wobei Mikrolinsen des Mikrolinsenarrays (9) in einem an die Mikrostruktur (11) angepassten Muster angeordnet sind,
- die Optikstruktur (8) an der Rückseite (5) des Trägers (7) mit ihrer Oberseite (15) über das Fenster (4) gelegt ist, so dass das Mikrolinsenarray (9) im Fenster (4) liegt und das Motiv (3) von der Vorderseite (2) durch das Fenster (4) visuell wahrnehmbar ist, und
- die Kaschierung (13a, 12a) auf der Rückseite (5) angebracht ist und die Unterseite (14) der Optikstruktur (8) überdeckt.

2. Sicherheitspapier oder Wertdokument nach Anspruch 1, wobei die Optikstruktur (8) einen Moiré-Magnifier bildet.

3. Sicherheitspapier oder Wertdokument nach einem der obigen Ansprüche, wobei die Optikstruktur (8) zusätzlich ein Hologramm (16) umfasst.

4. Sicherheitspapier oder Wertdokument nach einem der obigen Ansprüche, wobei die Optikstruktur (8) Teil eines Streifens (6) ist, der über die Rückseite (5) des Sicherheitselementes (1) läuft.

5. Herstellungsverfahren für Sicherheitspapie- re oder Wertdokumente, bei dem
- ein eine Vorderseite (2) und eine Rückseite (5) aufweisender Träger (7) bereitgestellt wird,
- eine Optikstruktur (8) bereitgestellt wird, die eine Oberseite (15) und eine Unterseite (14) und ein an der Oberseite (15) liegendes optisches Element (9) umfasst, und ein von der Oberseite (15) visuell wahrnehmbares Motiv (3) erzeugt,
- auf den Träger (7) eine Kaschierung (13a, 12a) aufgebracht wird,
- der bereitgestellte Träger (7) mindestens ein Fenster (4) aufweist oder mit mindestens einem Fenster (4) versehen wird,
**dadurch gekennzeichnet, dass**
- die Optikstruktur (8) an ihrer Oberseite (15) mit einem Mikrolinsenarray (9) und mit einer von der Oberseite (15) her gesehen, darunter liegenden Mikrostruktur (11) versehen wird, die zusammen mit dem Mikrolinsenarray (9) das Motiv (3) erzeugt, wobei Mikrolinsen des Mikrolinsenarrays (9) in einem an die Mikrostruktur (11) angepassten Muster angeordnet werden,
- die Optikstruktur (8) an der Rückseite (5) des Trägers (7) mit ihrer Oberseite (15) über das Fenster (4) gelegt wird, so dass das Mikrolinsenarray (9) im Fenster (4) liegt und das Motiv (3) von der Vorderseite (2) durch das Fenster (4) visuell wahrnehmbar ist, und
- die Kaschierung (13a, 12a) auf der Rückseite (5) und die Unterseite (14) der Optikstruktur (8) überdeckend angebracht wird.

6. Herstellungsverfahren nach Anspruch 5, wobei die Optikstruktur (8) als Moiré-Magnifier ausgebildet wird.

7. Herstellungsverfahren nach einem der Ansprüche 5 oder 6, wobei die Optikstruktur (8) zusätzlich mit einem Hologramm (16) versehen wird.

8. Herstellungsverfahren nach einem der Ansprüche 5 bis 7, wobei die Optikstruktur (8) in einem Streifen (6) ausgebildet wird, der über die Rückseite (5) des Sicherheitselementes (1) gelegt wird.

## Claims

1. A security paper or value document with
- a carrier (7) having a front side (2) and a back side (5),
- a lamination (13a, 12a) applied to the carrier (7) and
- an optical structure (8) which comprises an upper side (15) and a lower side (14) and an optical element (9) disposed on the upper side, and which produces a motif (3) that is visually perceptible from the upper side (15),
- wherein the carrier (7) has at least a window (4),
**characterized in that**
- the optical structure (8) on its upper side (15) has a microlens array (9) and a microstructure (11) disposed thereunder when viewed from the upper side (15), said microstructure (11) producing the motif (3) together with the microlens array (9), wherein microlenses of the microlens array (9) are arranged in a pattern that is adapted to the microstructure (11),
- the optical structure (8) on the back side (5) of the carrier (7) is placed with its upper side (15) over the window (4), so that the microlens array (9) is disposed in the window (4) and the motif (3) is visually perceptible from the front side (2) through the window (4), and
- the lamination (13a, 12a) is applied to the back side (5) and covers the lower side (14) of the optical structure (8).

2. The security paper or value document according to claim 1, wherein the optical structure (8) forms a moiré magnifier.

3. The security paper or value document according to any of the above claims, wherein the optical structure (8) additionally comprises a hologram (16).

4. The security paper or value document according to any of the above claims, wherein the optical structure (8) forms part of a strip (6) extending across the back side (5) of the security element (1).

5. A manufacturing method for security papers or value documents, wherein
- a carrier (7) is made available having a front side (2) and a back side (5),
- an optical structure (8) is made available which comprises an upper side (15) and a lower side (14) and an optical element (9) disposed on the upper side (15), and which produces a motif (3) that is visually perceptible from the upper side (15),
- a lamination (13a, 12a) is applied to the carrier (7),
- the carrier (7) made available has at least a window (4) or is equipped with at least a window (4),
**characterized in that**
- the optical structure (8) is equipped on its upper side (15) with a microlens array (9) and with a microstructure (11) disposed thereunder when viewed from the upper side (15), said microstructure (11) generating the motif (3) together with the microlens array (9), wherein microlenses of the microlens array (9) are arranged in a pattern that is adapted to the microstructure 11,
- the optical structure (8) on the back side (5) of the carrier (7) is placed with its upper side (15) over the window (4), so that the microlens array (9) is disposed in the window (4) and the motif (3) is visually perceptible from the front side (2) through the window (4), and
- the lamination (13a, 12a) is applied to the back side (5) and so as to cover the lower side (14) of the optical structure (8).

6. The manufacturing method according to claim 5, wherein the optical structure (8) is configured as moiré magnifier.

7. The manufacturing method according to any of the claims 5 or 6, wherein the optical structure (8) is equipped additionally with a hologram (16).

8. The manufacturing method according to any of the claims 5 to 7, wherein the optical structure (8) is configured in a strip (6) which is placed over the back side (5) of the security element (1).

## Revendications

1. Papier de sécurité ou document de valeur comprenant:
- un support (7) comportant une face avant (2) et une face arrière (5),
- un contrecollage (13a, 12a) appliqué sur le support (7) et
- une structure optique (8) qui comprend une face de dessus (15) et une face de dessous (14) et un élément optique (9) se trouvant sur la face de dessus, et qui génère un motif (3) qui, à partir de la face de dessus (15), est visuellement perceptible,
- le support (7) comportant au moins une fenêtre (4),
**caractérisé en ce que**
- la structure optique (8) comporte sur sa face de dessus (15) un réseau de microlentilles (9) et une microstructure (11) qui, considérée à partir de la face de dessus (15), se trouve en dessous de ce dernier et génère conjointement avec le réseau de microlentilles (9) le motif (3), des microlentilles du réseau de microlentilles (9) étant disposées en un arrangement adapté à la microstructure (11),
- la structure optique (8) à la face arrière (5) du support (7) est placée avec sa face de dessus (15) sur la fenêtre (4), de telle sorte que le réseau de microlentilles (9) se trouve dans la fenêtre (4) et que le motif (3), à partir de la face avant (2), est visuellement perceptible par la fenêtre (4), et
- le contrecollage (13a, 12a) est appliqué sur la face arrière (5) et recouvre la face de dessous (14) de la structure optique (8).

2. Papier de sécurité ou document de valeur selon la revendication 1, la structure optique (8) formant un grossissement par effet de moiré.

3. Papier de sécurité ou document de valeur selon une des revendications précédentes, la structure optique (8) comprenant en outre un hologramme (16).

4. Papier de sécurité ou document de valeur selon une des revendications précédentes, la structure optique (8) étant une partie d'un ruban (6) qui passe sur la face arrière (5) de l'élément de sécurité (1).

5. Procédé de fabrication pour papiers de sécurité ou documents de valeur, dans lequel
- un support (7) comportant une face avant (2) et une face arrière (5) est mis à disposition,
- une structure optique (8) est mise à disposition, qui comprend une face de dessus (15) et une face de dessous (14) et un élément optique (9) se trouvant sur la face de dessus (15), et qui génère un motif (3) qui, à partir de la face de dessus (15), est visuellement perceptible,
- un contrecollage (13a, 12a) est appliqué sur le support (7),
- le support (7) mis à disposition comporte au moins une fenêtre (4) ou est pourvu d'au moins une fenêtre (4),
**caractérisé en ce que**
- la structure optique (8) est pourvue sur sa face de dessus (15) d'un réseau de microlentilles (9) et d'une microstructure (11) qui, considérée à partir de la face de dessus (15), se trouve en dessous de ce dernier et génère conjointement avec le réseau de microlentilles (9) le motif (3), des microlentilles du réseau de microlentilles (9) étant disposées en un arrangement adapté à la microstructure (11).
- la structure optique (8) est placée à la face arrière (5) du support (7) avec sa face de dessus (15) sur la fenêtre (4), de telle sorte que le réseau de microlentilles (9) se trouve dans la fenêtre (4) et que le motif (3), à partir de la face avant (2), est visuellement perceptible par la fenêtre (4), et
- le contrecollage (13a, 12a) est appliqué sur la face arrière (5) et de manière recouvrant la face de dessous (14) de la structure optique (8).

6. Procédé de fabrication selon la revendication 5, la structure optique (8) étant réalisée sous forme de grossissement par effet de moiré.

7. Procédé de fabrication selon une des revendications 5 ou 6, la structure optique (8) étant en outre pourvue d'un hologramme (16).

8. Procédé de fabrication selon une des revendications de 5 à 7, la structure optique (8) étant réalisée dans un ruban (6) qui est placé de manière passant sur la face arrière (5) de l'élément de sécurité (1).
